# FASCICULE DE BREVET EUROPEEN

(11) **EP 3 516 120 B1**
(45) Date de publication et mention de la délivrance du brevet: **12.05.2021**
(21) Numéro de dépôt: 17780475.4
(22) Date de dépôt: 13.09.2017
(51) Int. Cl.: E01F 13/04

(54) **DISPOSITIF DE CONTROLE D'ACCES D'ENGIN ROULANT ET/OU DE PERSONNE A UNE ZONE PREDETERMINEE**
VORRICHTUNG ZUR STEUERUNG DES ZUGANGS EINES BERÄDERTEN FAHRZEUGS UND/ODER EINER PERSON ZU EINEM VORBESTIMMTEN BEREICH
DEVICE FOR CONTROLLING ACCESS OF A WHEELED VEHICLE AND/OR PERSON TO A PREDETERMINED AREA

(30) Priorité: 20.09.2016 FR 1658820
(43) Date de publication de la demande: 31.07.2019
(73) Titulaire: R-pi, 85200 Fontenay Le Comte (FR)
(72) Inventeur: REUS, Pierre, 44000 Nantes (FR)
(74) Mandataire: Ipsilon
(86) Numéro de dépôt international: PCT/FR2017/052441
(87) Numéro de publication internationale: WO 2018/055260

(56) Documents cités:
- WO-A1-01/38644
- WO-A1-03/027398
- AT-U1- 6 958
- JP-A- H10 153 042
- US-A1- 2008 216 416

## Description

### DOMAINE DE L'INVENTION

L'invention concerne un dispositif de contrôle d'accès d'engin roulant et/ou de personne à une zone prédéterminée.

Elle concerne plus particulièrement un dispositif de contrôle d'accès comprenant un élément de barrière positionnable au voisinage de la zone prédéterminée à accès contrôlé, un coffre de rangement au moins partiel dudit élément de barrière et des moyens de détection et/ou de signalisation de la présence d'un engin roulant ou d'une personne, configurés pour émettre un signal de commande, lorsque la présence dudit engin roulant ou de la personne en un emplacement prédéterminé disposé généralement à proximité de l'élément de barrière est détectée et/ou signalée.

Il existe différents systèmes de barrières destinées à matérialiser des zones de stationnement ou pour limiter des accès. On les utilise dans les parkings, aux péages des autoroutes, pour les zones d'accès réservé...

Ces barrières sont mécaniques, relevables ou escamotables.

Elles sont commandées manuellement ou par des capteurs adaptés qui déclenchent le moteur électrique générant le déplacement de la barrière.

Ces barrières présentent différents problèmes concernant leur mise en œuvre et leur utilisation. Leur déplacement est générateur de risques pour les usagers : il est connu que, malgré les capteurs prévus pour éviter cet inconvénient, les barrières se rabattent fréquemment sur les véhicules dont elles règlent le passage, ou sur les piétons lorsqu'ils passent en dessous et qu'ils ignorent l'existence d'un mouvement automatique.

Selon les cas, elles provoquent des dommages matériels ou corporels. Leur débattement nécessite une hauteur minimale qui n'est pas toujours disponible. Dans les parkings souterrains par exemple, on est conduit à disposer des barrières articulées qui posent des problèmes de réglage et de fiabilité en raison de la complexité du mécanisme et des articulations. Leur masse conjuguée à l'amplitude des déplacements nécessite la mise en place de mécanisme complexes et d'une alimentation électrique conséquente. Les barrières sont consommatrices d'énergie. Elles ne sont pas toujours visibles dans l'obscurité, ce qui conduit à installer des éclairages complémentaires. Lorsque la barrière est endommagée, la réparation réclame l'intervention d'un spécialiste, ce qui est onéreux.

Le document WO 01/38644 A décrit un dispositif de contrôle d'accès comprenant des éléments de barrière sous forme des poches enroulables équipées de moyens de rappel à l'état enroulé. Le dispositif comprend des moyens de gonflage des poches pour permettre le passage du dispositif à une configuration active, dans laquelle les poches sont gonflées et déroulées.

### BUT ET RÉSUMÉ

Un but de l'invention est de proposer un dispositif de contrôle d'accès dont la conception permet une installation dans des emplacements de faible hauteur, une limitation des risques de dommages matériels ou corporels et une maintenance facilitée, sans nuire à la fiabilité du dispositif.

À cet effet, l'invention a pour objet un dispositif de contrôle d'accès d'engin roulant et/ou de personne à une zone prédéterminée, ledit dispositif comprenant un élément de barrière positionnable au voisinage de la zone prédéterminée à accès contrôlé, un coffre de rangement au moins partiel dudit élément de barrière et des moyens de détection et/ou de signalisation de la présence d'un engin roulant ou d'une personne, configurés pour émettre un signal de commande lorsque la présence dudit engin roulant ou de la personne en un emplacement prédéterminé est détectée et/ou signalée, l'élément de barrière se présentant sous forme d'une poche enroulable autour de l'un de ses bords dit libre pour former, à l'état enroulé, un enroulement spiralé, ledit bord libre de la poche étant formé par le bord de la poche opposé au bord dit de liaison de la poche au coffre de rangement, ce bord de liaison de la poche au coffre de rangement étant logé au moins
partiellement à l'intérieur dudit coffre de rangement, ladite poche étant équipée de moyens de rappel à l'état enroulé, et le dispositif comprenant des moyens de gonflage de la poche, lesdits moyens de gonflage comprenant une source de gaz sous pression, une liaison de raccordement de la source de gaz sous pression à la poche, un organe d'ouverture/fermeture de la liaison de raccordement de la source de gaz sous pression à la poche, et une unité de pilotage dudit organe d'ouverture/fermeture en fonction du signal de commande des moyens de détection et/ou de signalisation, ladite unité de pilotage étant configurée pour permettre, lorsqu'un engin roulant ou une personne est détecté et/ou signalé, la fermeture de la liaison de raccordement de la source de gaz sous pression à la poche et, par suite, la mise à l'échappement de la poche pour le passage du dispositif d'une configuration active, dans laquelle la poche est gonflée, déroulée, et disposée au moins partiellement en saillie du coffre de rangement à une configuration inactive dans laquelle la poche est dégonflée, enroulée en spirale et logée au moins partiellement, de préférence totalement, à l'intérieur du coffre de rangement, caractérisé en ce que le coffre de rangement est muni d'une ouverture à travers laquelle la poche fait saillie en configuration active, cette ouverture étant munie d'au moins un élément de fermeture et le ou au moins l'un des éléments de fermeture du coffre de rangement est, en position ouverte du coffre de rangement et à l'état déroulé de la poche, en contact d'appui avec la surface externe de ladite poche pour former un élément de raidissement ou de renfort de ladite poche.

Selon un mode de réalisation, le ou au moins l'un des éléments de fermeture de l'ouverture est équipé de moyens de rappel en position fermée du coffre de rangement, le ou chaque élément de fermeture étant apte à passer de la position fermée à la position ouverte sous l'action d'une poussée exercée par la poche sur l'élément de fermeture lors du gonflage de la poche.

Selon un mode de réalisation, les moyens de rappel de la poche à l'état enroulé comprennent au moins un élément allongé élastiquement déformable, cet élément allongé s'étendant au moins entre le bord libre et le bord de liaison de la poche au coffre de rangement.

Selon un mode de réalisation, le ou l'un des éléments allongés élastiquement déformables est une lame ressort logée au moins partiellement à l'intérieur d'un fourreau longitudinal de la poche.

Selon un mode de réalisation, l'organe d'ouverture/fermeture de la liaison de raccordement de la source de gaz sous pression à la poche est un distributeur à tiroir monté mobile entre au moins deux positions, l'une des positions correspondant à la position ouverte de la liaison de raccordement de la source de gaz sous pression à la poche dans laquelle la poche est apte à être alimentée en fluide sous pression issu de la source de gaz sous pression, l'autre ou une autre position correspondant à la position dite fermée de la liaison de raccordement de la source de gaz sous pression à la poche dans laquelle la poche est à l'échappement.

Selon un mode de réalisation, la source de gaz sous pression comprend au moins un compresseur raccordé directement ou via un réservoir à la poche.

Selon un mode de réalisation, la source de gaz sous pression comprend en outre une chambre de volume variable raccordable audit réservoir par une liaison fluidique équipée d'un clapet anti-retour, des moyens de rappel de la chambre en configuration de plus grand volume, ladite chambre présentant, pour sa variation de volume, au moins une paroi de délimitation de la chambre mobile ou déformable, ladite paroi de la chambre étant configurée pour être mobile ou déformable dans le sens d'une réduction du volume de la chambre sous l'action d'une pression exercée de manière directe ou indirecte sur ladite paroi par un engin roulant ou une personne se déplaçant le long d'une trajectoire prédéterminée correspondant à la voie d'accès ou de sortie de la zone prédéterminée à accès contrôlé.

Selon un mode de réalisation, ladite chambre de volume variable est formée par l'une des chambres d'un vérin pneumatique ou d'une pompe à air dont le corps est compartimenté en deux chambres par un piston équipé d'une tige, l'autre chambre du vérin pneumatique ou de la pompe à air étant traversée par la tige d'actionnement du piston du vérin pneumatique ou de la pompe à air, cette tige étant couplable à une pédale apte à être actionnée par un engin roulant ou une personne se déplaçant le long d'une trajectoire prédéterminée correspondant à la voie d'accès ou de sortie de la zone prédéterminée à accès contrôlé.

Selon un mode de réalisation, les moyens de détection, lorsqu'ils sont présents, comprennent au moins un capteur de présence de l'engin roulant ou d'une personne positionnable sur ou le long d'une trajectoire prédéterminée correspondant à la voie d'accès ou de sortie de la zone prédéterminée à contrôler et les moyens de signalisation, lorsqu'ils sont présents, comprennent au moins un bouton de signalisation positionnable sur ou le long d'une trajectoire prédéterminée correspondant à la voie d'accès ou de sortie de la zone prédéterminée à accès contrôlé et actionnable par la personne ou le conducteur de l'engin roulant souhaitant accéder ou sortir de la zone prédéterminée à accès contrôlé.

Selon un mode réalisation, l'accès à contrôler étant un quai de chargement équipé d'une porte, les moyens de signalisation de la présence d'un engin roulant à quai comprennent au moins un capteur de détection de l'ouverture de la porte du quai.

### BRÈVE DESCRIPTION DES DESSINS

- La figure 1 représente une vue schématique d'un dispositif de contrôle d'accès conforme à l'invention, ce dispositif étant équipé de moyens de signalisation de la présence d'un engin roulant ou d'une personne.
- La figure 2 représente une vue schématique en perspective d'un dispositif de contrôle conforme à l'invention, ce dispositif étant équipé de moyens de détection de la présence d'un engin roulant ou d'une personne.
- La figure 3 représente une vue schématique en perspective du dispositif de contrôle de la figure 1, en position repliée de la poche.
- La figure 4 représente une vue schématique de l'intérieur du dispositif de contrôle et en particulier de l'intérieur du coffre de rangement.
- La figure 5 représente une vue en coupe suivant AA de la figure 4.
- La figure 6 représente une vue schématique en perspective d'un autre mode de réalisation d'un dispositif de contrôle d'accès conforme à l'invention en position repliée de la poche.
- La figure 7 représente une vue schématique en perspective du dispositif de contrôle d'accès de la figure 6 en position déployée de la poche.
- La figure 8 représente une vue en coupe du dispositif de contrôle d'accès de la figure 6.
- La figure 9 représente une vue en coupe du dispositif de contrôle d'accès de la figure 7.

### DESCRIPTION DÉTAILLÉE

Comme mentionné ci-dessus, l'invention a pour objet un dispositif 1 de contrôle d'accès d'engin roulant ou de personne à une zone prédéterminée, telle que par exemple un parking.

Ce dispositif 1 de contrôle comprend un élément 2 de barrière et un coffre 4 de rangement au moins partiel dudit élément 2 de barrière. Ce dispositif 1 de contrôle comprend encore des moyens de détection 131 et/ou de signalisation 132 de la présence d'un engin roulant ou d'une personne, configurés pour émettre un signal de commande lorsque la présence du véhicule ou de la personne en un emplacement prédéterminé, généralement situé devant l'élément 2 de barrière, est détectée ou signalée.

L'élément 2 de barrière se présente sous forme d'une poche ou enveloppe fermée enroulable autour de l'un de ses bords libres représenté en 31 aux figures pour former, à l'état enroulé, un enroulement spiralé.

Ce bord 31 libre de la poche 3 est formé par le bord de la poche 3 opposé au bord 32 de liaison de la poche 3 au coffre 4 de rangement. Le bord 32 de liaison de la poche 3 au coffre 4 de rangement est logé au moins partiellement à l'intérieur du coffre 4 de rangement tandis que le bord 31 libre de la poche peut faire saillie du coffre 4 de rangement.

Dans l'exemple représenté à la figure 1, la poche se présente sous forme d'un corps allongé tubulaire cylindrique avec les extrémités du cylindre formant respectivement le bord 31 libre et le bord 32 de liaison au coffre 4 de rangement de la poche 3.

Dans l'exemple représenté à la figure 9, la poche se présente sous forme d'un matelas quadrangulaire avec deux bords opposés du matelas formant l'un, le bord 31 libre de la poche, l'autre, le bord 32 de liaison au coffre 4 de rangement.

Cette poche 3 est encore équipée de moyens 8 de rappel de la poche 3 à l'état enroulé. Ces moyens 8 de rappel comprennent ici une lame ressort 81 s'étendant entre le bord 31 libre et le bord 32 de liaison de la poche 3.

Dans l'exemple représenté à la figure 1, cette lame ressort est logée à l'intérieur d'un fourreau 33 longitudinal de la poche 3. Généralement et indépendamment du mode de réalisation de la poche, cette lame ressort est, à l'une de ses extrémités, fixée à un support logé à l'intérieur du coffre 4 de rangement et à son autre extrémité, à un cylindre placé au niveau du bord 31 libre de la poche, ce cylindre servant de noyau lors de l'enroulement de la poche 3 sous l'effet de la lame ressort qui, en l'absence de sollicitation extérieure, se présente sous forme d'un enroulement spiralé.

Dans l'exemple représenté à la figure 1, la poche 3 réalisée en un matériau souple est une poche gonflable qui se présente, à l'état gonflé, sous forme d'un corps horizontal s'étendant depuis le coffre, ledit coffre 4 de rangement se présentant lui-même sous forme d'un corps parallélipédique à axe vertical. Ce corps horizontal barre l'accès à la zone à accès contrôlé, à savoir ici un parking. La poche se déploie donc ici suivant une direction horizontale.

En variante et comme illustré à la figure 9, la poche peut se déployer sur une direction verticale, le coffre de rangement étant, dans ce cas, positionné dans le sol ou au sol et la poche se déployant à la manière d'un matelas gonflable, depuis le sol, pour empêcher ou autoriser par exemple, non plus l'accès à un parking, mais simplement à une place de parking ou à un quai.

Ainsi, dans l'exemple représenté à la figure 9, on imagine que l'accès à contrôler étant un quai de chargement équipé d'une porte, les moyens de signalisation 132 de la présence d'un engin roulant à quai comprennent au moins un capteur de détection de l'ouverture de la porte du quai.

Dans l'exemple représenté à la figure 1, le coffre 4 de rangement se présente donc, comme mentionné ci-dessus, sous forme d'un bloc parallélipédique avec deux faces d'extrémité et quatre faces latérales longitudinales.

En configuration d'utilisation, le coffre repose au sol par l'une de ses faces d'extrémité. Une face latérale longitudinale du coffre 4 est munie d'une ouverture 5 à travers laquelle la poche 3 fait saillie en configuration active. Cette ouverture 5 est disposée en partie haute du coffre, en configuration d'utilisation dudit coffre 4. L'ouverture du coffre 4 de rangement est munie d'un élément 6 de fermeture équipé de moyens 7 de rappel.

Cet élément 6 de fermeture est ici formé par une trappe pivotante autour d'un axe horizontal en configuration d'utilisation, cette trappe étant rappelée par ressort en position fermée. Cette trappe est apte à passer de la position fermée à la position ouverte, sous l'action d'une poussée exercée par la poche sur la trappe, lors du gonflage de la poche.

Cette trappe sert ensuite d'appui de la poche à l'état gonflé de la poche et constitue un raidisseur de la poche limitant le risque de fléchissement de la poche à l'état gonflé. Cette trappe s'étend donc, en position ouverte, sous la poche 3.

Dans l'exemple représenté à la figure 9, le coffre 4 de rangement se présente sous forme d'un corps creux dont la face du dessus est munie d'une ouverture 5 à travers laquelle la poche 3 fait saillie en configuration active. Cette ouverture 5 est munie de deux éléments 6 de fermeture formés chacun par un volet pivotant apte à passer d'une position fermée à une position ouverte à l'aide d'un vérin piloté en fonction du signal de commande émis par les moyens de signalisation 132. Les volets pivotants sont donc aptes à passer de la position fermée à la position ouverte lorsque, par exemple, dans le cas d'un contrôle d'accès à un quai, la porte du quai est ouverte. Dans ce cas, un capteur de détection de l'ouverture de la porte du quai constitue un moyen de signalisation de l'engin roulant. Ces volets pivotants qui s'étendent de part et d'autre de la poche, en l'occurrence des faces du matelas, servent ensuite d'appui de la poche à l'état gonflé de la poche et constituent un raidisseur de la poche limitant le risque de fléchissement de la poche à l'état gonflé de la poche.

Indépendamment du mode de réalisation de la poche, pour le passage de la poche 3 de l'état dégonflé à l'état gonflé, des moyens de gonflage sont prévus. Ces moyens de gonflage comprennent une source 9 de gaz sous pression, une liaison 10 de raccordement de la source 9 de gaz sous pression à la poche 3, un organe 11 d'ouverture/fermeture de la liaison 10 de raccordement de la source 9 de gaz sous pression à la poche 3 et une unité 12 de pilotage dudit organe 11 d'ouverture/fermeture en fonction du signal de commande des moyens de détection 131 et/ou de signalisation 132.

L'unité 12 de pilotage est donc configurée pour permettre, lorsqu'un engin roulant ou une personne est détecté et/ou signalé de manière directe ou indirecte, la fermeture de la liaison 10 de raccordement de la source 9 de gaz sous pression à la poche 3 et, par suite, la mise à l'échappement de la poche 3 pour le passage du dispositif 1 d'une configuration active, dans laquelle la poche 3 est gonflée, déroulée et disposée au moins partiellement en saillie du coffre 4 de rangement, à une configuration inactive, dans laquelle la poche est dégonflée, enroulée en spirale et logée au moins partiellement, de préférence totalement, à l'intérieur du coffre 4 de rangement.

La source 9 de gaz sous pression comprend ici un compresseur 91 raccordé via un réservoir 92 à la poche 3. La liaison 10 entre compresseur, réservoir et poche est formée par un simple conduit susceptible d'être obturé par un organe d'ouverture/fermeture formé ici par un distributeur 11 à tiroir.

Ce distributeur 11 à tiroir est piloté par l'unité 12 de pilotage. L'unité 12 de pilotage est une unité de type électronique et/ou informatique, comprenant par exemple un microcontrôleur ou un microprocesseur associé à une mémoire de travail et apte à communiquer avec les moyens de détection 131 ou de signalisation 132.

Ainsi, lorsqu'il est précisé que l'unité 12 de pilotage ou des moyens de l'unité sont configurés pour réaliser une opération donnée, cela signifie que l'unité 12 de pilotage comprend des instructions informatiques et les moyens d'exécution correspondants, qui permettent de réaliser cette opération.

L'unité 12 de pilotage commande donc le déplacement du distributeur 11 à tiroir en fonction du signal de commande des moyens de signalisation et/ou de détection d'un véhicule ou d'une personne.

Cette commande peut s'opérer par simple commande de l'alimentation électrique d'un solénoïde équipant le distributeur 11 à tiroir.

Le distributeur 11 à tiroir est en effet, par l'effet du solénoïde actif à l'encontre d'un ressort, monté mobile entre une première position correspondant à la position ouverte de la liaison 10 de raccordement de la source 9 de gaz sous pression à la poche 3 et une deuxième position correspondant à la position dite fermée de la liaison 10 entre compresseur 91 et poche 3 dans laquelle la poche est à l'échappement et peut donc être repliée sous l'effet des moyens 8 de rappel de ladite poche 3.

À l'inverse, en position ouverte de la liaison 10 de raccordement de la source 9 de fluide sous pression à la poche 3, la poche 3 est gonflée sous l'effet de l'air contenu dans le réservoir 92 interposé entre le compresseur 91 et la poche 3. Le distributeur 11 à tiroir est quant à lui disposé sur la liaison 10, entre le réservoir 92 et la poche 3.

Ce distributeur 11 à tiroir est donc normalement en position dite ouverte de la liaison 10 de raccordement de la source de gaz sous pression à la poche et est fermé lorsque les moyens de détection et/ou de signalisation émettent un signal de commande en direction de l'unité de pilotage, cette détection entraînant l'alimentation en courant via l'unité 12 de pilotage du solénoïde équipant le distributeur 11 à tiroir.

Dans l'exemple représenté, le réservoir 92 alimenté en air par le compresseur 91 peut également être alimenté en air par une chambre 93 de volume variable, raccordée au réservoir 92 par une liaison 15 fluidique équipée d'un clapet 16 antiretour.

Des moyens 934 de rappel formés par un ressort rappellent la chambre dans sa configuration de plus grand volume. Ces moyens 934 de rappel agissent sur le déplacement d'une paroi 935 déformable ou mobile de la chambre 93, comme illustré.

Cette paroi 935 de la chambre 93 est configurée pour être mobile sous l'action d'une pression exercée de manière directe ou indirecte sur ladite paroi, par un engin roulant ou une personne se déplaçant le long d'une trajectoire prédéterminée correspondant à la voie d'accès ou de sortie de la zone à accès contrôlé.

Dans l'exemple représenté, la chambre 93 est formée par l'une des chambres d'un vérin pneumatique ou d'une pompe à air dont le corps est compartimenté en deux chambres par un piston 931 équipé d'une tige 932. L'autre chambre 14 du vérin pneumatique ou de la pompe à air est traversée par la tige 932 d'actionnement du piston 931 du vérin pneumatique ou de la pompe à air. Cette tige 932 est couplable à une pédale 933 apte à être actionnée par un engin roulant ou une personne se déplaçant le long d'une trajectoire prédéterminée correspondant à la voie d'accès ou de sortie de la zone prédéterminée à accès contrôlé.

Ainsi, lorsque la pédale 933 est actionnée sous l'effet d'un véhicule roulant sur ladite pédale, elle entraîne la rentrée de la tige 932 du vérin. L'air est chassé de la chambre 93 du vérin raccordé au réservoir, et alimente ledit réservoir 92 en air.

Un ressort de rappel est disposé entre la pédale 933 et un point fixe, pour ramener la pédale 933 dans une position correspondant à la position sortie de la tige 932 du vérin pneumatique.

Le réservoir 92 est encore équipé d'une soupape 17 de sécurité pour éviter toute surpression dans ledit réservoir 92.

Le réservoir 92 peut donc être alimenté en air par le compresseur ou le vérin pneumatique.

Les moyens 131 de détection et/ou 132 de signalisation d'un véhicule en vue de l'émission d'un signal de commande apte à être reçu et traité par l'unité 12 de pilotage peuvent être divers et variés.

Ainsi, la figure 1 illustre des moyens de signalisation 131 comprenant un bouton de signalisation positionnable sur ou le long d'une trajectoire prédéterminée correspondant à la voie d'accès ou de sortie de la zone prédéterminée à accès contrôlé.

Ce bouton de commande est actionnable par la personne ou le conducteur de l'engin roulant souhaitant accéder ou sortir de la zone prédéterminée à accès contrôlé. L'actionnement dudit bouton entraîne l'émission d'un signal de commande en direction de l'unité 12 de pilotage.

Dans l'exemple représenté à la figure 2, les moyens de détection 132 comprennent quant à eux, un capteur de présence de l'engin roulant ou d'une personne, positionnable sur, ou le long, d'une trajectoire prédéterminée correspondant à la voie d'accès ou de sortie de la zone prédéterminée à accès contrôlé.

Ainsi, lorsqu'un véhicule ou une personne se positionne devant l'élément 2 de barrière pour pouvoir franchir cet élément 2 de barrière, sa présence est détectée par les moyens de détection 132. À nouveau, dès la détection opérée, un signal de commande est émis en direction de l'unité 12 de pilotage qui, elle-même, commande alors la fermeture de la liaison 10 de raccordement de la source de gaz sous pression à la poche 3.

Le fonctionnement d'un tel dispositif 1 s'opère donc comme suit : on suppose que la poche 3 est gonflée et forme un élément 2 de barrière empêchant l'accès à la zone à accès contrôlé. Un véhicule ou une personne est détecté, ou se signale via le conducteur du véhicule lors de son arrivée dans les abords de la zone à accès contrôlé. Un signal de commande résultant de la détection ou de la signalisation est adressé à l'unité de pilotage, qui commande la fermeture de la liaison 10 par déplacement du distributeur 11 à tiroir. La poche 3 est alors mise à l'échappement et se replie. Le véhicule peut alors entrer dans la zone à accès contrôlé. Une fois que le véhicule a pénétré dans la zone à accès contrôlé, de l'air du réservoir 92 est amené à la poche 3, suite à l'ouverture de la liaison 10. Ce réservoir 92 peut être rechargé en air via le compresseur et/ou le vérin pneumatique. Le fonctionnement du compresseur 91 peut être asservi à un niveau d'air dans le réservoir. La poche 3 se déplie et vient de nouveau fermer l'accès à la zone à accès contrôlé.

Dans l'exemple représenté à la figure 9, c'est l'ouverture de la porte d'un quai fermé par l'élément 2 de barrière qui signale, de manière indirecte, la présence d'un engin roulant au quai, les moyens de signalisation étant dans ce cas formés par un capteur de détection de l'ouverture de la porte. Dès la signalisation opérée, un signal de commande est émis en direction de l'unité 12 de pilotage qui, elle-même commande alors l'ouverture de la liaison 10 de raccordement de la source de gaz sous pression à la poche 3 et en parallèle l'actionnement des vérins dans le sens d'une ouverture des éléments 4 de fermeture. Dès que la porte est refermée, l'unité 12 de pilotage commande la fermeture de la liaison 10 de raccordement de la source de gaz sous pression à la poche 3 en vue d'une mise à l'échappement de la poche 3 et en parallèle l'actionnement des vérins, de préférence pneumatiques, dans le sens d'une fermeture des éléments 4 de fermeture. Il doit être noté que les vérins peuvent être actionnés en parallèle du gonflage/dégonflage de la poche ou suivant un séquençage prédéterminé avec l'opération de gonflage/dégonflage de la poche.

Le fonctionnement peut être similaire lorsqu'il s'agit de sortir d'une zone à accès contrôlé. Le dispositif 1 de contrôle d'accès peut dans ce cas être équipé de moyens de détection ou de signalisation qui sont disposés de part et d'autre de l'élément de barrière, pour détecter et/ou signaler une entrée ou une sortie de la zone prédéterminée à accès contrôlé.

## Revendications

1. Dispositif (1) de contrôle d'accès d'engin roulant et/ou de personne à une zone prédéterminée, ledit dispositif (1) comprenant un élément (2) de barrière positionnable au voisinage de la zone prédéterminée à accès contrôlé, un coffre (4) de rangement au moins partiel dudit élément (2) de barrière et des moyens de détection (131) et/ou de signalisation (132) de la présence d'un engin roulant ou d'une personne configurés pour émettre un signal de commande lorsque la présence dudit engin roulant ou de la personne en un emplacement prédéterminé est détecté et/ou signalé, l'élément (2) de barrière se présentant sous forme d'une poche (3) enroulable autour de l'un (31) de ses bords dit libre pour former, à l'état enroulé, un enroulement spiralé, ledit bord (31) libre de la poche (3) étant formé par le bord de la poche (3) opposé au bord (32) dit de liaison de la poche (3) au coffre (4) de rangement, ce bord (32) de liaison de la poche (3) au coffre (4) de rangement étant logé au moins partiellement à l'intérieur dudit coffre (4) de rangement, ladite poche (3) étant équipée de moyens (8) de rappel à l'état enroulé, et le dispositif (1) comprenant des moyens de gonflage de la poche (3), lesdits moyens de gonflage comprenant une source (9) de gaz sous pression, une liaison (10) de raccordement de la source (9) de gaz sous pression à la poche (3), un organe (11) d'ouverture/fermeture de la liaison (10) de raccordement de la source (9) de gaz sous pression à la poche (3), et une unité (12) de pilotage dudit organe (11) d'ouverture/fermeture en fonction du signal de commande des moyens de détection (131) et/ou de signalisation (132), ladite unité (12) de pilotage étant configurée pour permettre, lorsqu'un engin roulant ou une personne est détecté et/ou signalé, la fermeture de la liaison (10) de raccordement de la source (9) de gaz sous pression à la poche (3) et, par suite, la mise à l'échappement de la poche (3) pour le passage du dispositif (1) d'une configuration active, dans laquelle la poche (3) est gonflée, déroulée, et disposée au moins partiellement en saillie du coffre (4) de rangement à une configuration inactive dans laquelle la poche (3) est dégonflée, enroulée en spirale et logée au moins partiellement, de préférence totalement, à l'intérieur du coffre (4) de rangement,
**caractérisé en ce que** le coffre (4) de rangement est muni d'une ouverture (5) à travers laquelle la poche (3) fait saillie en configuration active, cette ouverture (5) étant munie d'au moins un élément (6) de fermeture et **en ce que** le ou au moins l'un des éléments (6) de fermeture du coffre (4) de rangement est, en position ouverte du coffre (4) de rangement et à l'état déroulé de la poche (3), en contact d'appui avec la surface externe de ladite poche (3) pour former un élément de raidissement ou de renfort de ladite poche (3).

2. Dispositif (1) de contrôle d'accès selon la revendication 1, **caractérisé en ce que** le ou au moins l'un des éléments (6) de fermeture de l'ouverture (5) est équipé de moyens (7) de rappel en position fermée du coffre (4) de rangement, le ou chaque élément (6) de fermeture étant apte à passer de la position fermée à la position ouverte sous l'action d'une poussée exercée par la poche (3) sur l'élément (6) de fermeture lors du gonflage de la poche (3).

3. Dispositif (1) de contrôle d'accès selon l'une des revendications 1 ou 2, **caractérisé en ce que** l'ouverture (5) du coffre (4) de rangement, qui se présente sous forme d'un corps creux dont la face du dessus est munie de ladite ouverture (5) à travers laquelle la poche (3) fait saillie en configuration active, est munie de deux éléments (6) de fermeture formés chacun par un volet pivotant apte à passer d'une position fermée à une position ouverte à l'aide d'un vérin piloté en fonction du signal de commande émis par les moyens de signalisation (132).

4. Dispositif (1) de contrôle d'accès selon l'une des revendications précédentes, **caractérisé en ce que** les moyens (8) de rappel de la poche (3) à l'état enroulé comprennent au moins un élément (81) allongé élastiquement déformable, cet élément (81) allongé s'étendant au moins entre le bord (31) libre et le bord (32) de liaison de la poche (3) au coffre (4) de rangement.

5. Dispositif (1) de contrôle d'accès selon la revendication précédente, **caractérisé en ce que** le ou l'un des éléments (81) allongés élastiquement déformables est une lame ressort logée au moins partiellement à l'intérieur d'un fourreau (33) longitudinal de la poche (3).

6. Dispositif (1) de contrôle d'accès selon l'une des revendications précédentes, **caractérisé en ce que** l'organe (11) d'ouverture/fermeture de la liaison (10) de raccordement de la source (9) de gaz sous pression à la poche (3) est un distributeur à tiroir monté mobile entre au moins deux positions, l'une des positions correspondant à la position ouverte de la liaison (10) de raccordement de la source (9) de gaz sous pression à la poche (3) dans laquelle la poche (3) est apte à être alimentée en fluide sous pression issu de la source (9) de gaz sous pression, l'autre ou une autre position correspondant à la position dite fermée de la liaison (10) de raccordement de la source (9) de gaz sous pression à la poche (3) dans laquelle la poche (3) est à l'échappement.

7. Dispositif (1) de contrôle d'accès selon l'une des revendications précédentes, **caractérisé en ce que** la source (9) de gaz sous pression comprend au moins un compresseur raccordé directement ou via un réservoir (92) à la poche (3).

8. Dispositif (1) de contrôle d'accès selon la revendication précédente du type dans lequel le compresseur (91) est raccordé via un réservoir (92) à la poche (3), **caractérisé en ce que** la source (9) de gaz sous pression comprend en outre une chambre (93) de volume variable raccordable audit réservoir (92) par une liaison (15) fluidique équipée d'un clapet (16) anti-retour, des moyens (934) de rappel de la chambre (93) en configuration de plus grand volume, ladite chambre (93) présentant, pour sa variation de volume, au moins une paroi (935) de délimitation de la chambre (93) mobile ou déformable, ladite paroi (935) de la chambre (93) étant configurée pour être mobile ou déformable dans le sens d'une réduction du volume de la chambre (93) sous l'action d'une pression exercée de manière directe ou indirecte sur ladite paroi (935) par un engin roulant ou une personne se déplaçant le long d'une trajectoire prédéterminée correspondant à la voie d'accès ou de sortie de la zone prédéterminée à accès contrôlé.

9. Dispositif (1) de contrôle d'accès selon la revendication précédente, **caractérisé en ce que** ladite chambre (93) de volume variable est formée par l'une des chambres d'un vérin pneumatique ou d'une pompe à air dont le corps est compartimenté en deux chambres par un piston (931) équipé d'une tige (932), l'autre chambre (14) du vérin pneumatique ou de la pompe à air étant traversée par la tige (932) d'actionnement du piston (931) du vérin pneumatique ou de la pompe à air, cette tige (932) étant couplable à une pédale (933) apte à être actionnée par un engin roulant ou une personne se déplaçant le long d'une trajectoire prédéterminée correspondant à la voie d'accès ou de sortie de la zone prédéterminée à accès contrôlé.

10. Dispositif (1) de contrôle d'accès selon l'une des revendications précédentes, **caractérisé en ce que** les moyens de détection (131), lorsqu'ils sont présents, comprennent au moins un capteur de présence de l'engin roulant ou d'une personne positionnable sur ou le long d'une trajectoire prédéterminée correspondant à la voie d'accès ou de sortie de la zone prédéterminée à accès contrôlé et **en ce que** les moyens de signalisation (132), lorsqu'ils sont présents, comprennent au moins un bouton de signalisation positionnable sur ou le long d'une trajectoire prédéterminée correspondant à la voie d'accès ou de sortie de la zone prédéterminée à accès contrôlé et actionnable par la personne ou le conducteur de l'engin roulant souhaitant accéder ou sortir de la zone prédéterminée à accès contrôlé.

11. Dispositif (1) de contrôle d'accès selon l'une des revendications précédentes, **caractérisé en ce que** l'accès à contrôler étant un quai de chargement équipé d'une porte, les moyens de signalisation (132) de la présence d'un engin roulant à quai comprennent au moins un capteur de détection de l'ouverture de la porte du quai.

## Patentansprüche

1. Vorrichtung (1) zur Zugangskontrolle eines rollenden Fahrzeugs und/oder einer Person in einen vorbestimmten Bereich, wobei die Vorrichtung (1) ein Barriereelement (2), das in der Nähe des vorbestimmten Bereichs mit kontrolliertem Zugang positionierbar ist, einen Behälter (4) zur mindestens teilweisen Aufbewahrung des Barriereelements (2) und Detektions- (131) und/oder Signalisationsmittel (132) der Anwesenheit eines rollenden Fahrzeugs oder einer Person umfasst, die ausgelegt sind, um ein Steuersignal zu senden, wenn die Anwesenheit des rollenden Fahrzeugs oder der Person an einer vorher festgelegten Stelle ermittelt und/oder angezeigt wird, wobei das Barriereelement (2) in Form eines um den einen (31) seiner freien Ränder wickelbaren Fachs (3) vorliegt, um im gewickelten Zustand eine Spiralwicklung zu bilden, wobei der freie Rand (31) des Fachs (3) von dem Rand des Fachs (3) gebildet wird, der dem Verbindungsrand (32) des Fachs (3) mit dem Aufbewahrungsbehälter (4) gegenüberliegt, wobei dieser Verbindungsrand (32) des Fachs (3) mit dem Aufbewahrungsbehälter (4) mindestens zum Teil im Inneren des Aufbewahrungsbehälters (4) untergebracht ist, wobei das Fach (3) mit Rückstellmitteln (8) in den eingerollten Zustand ausgestattet ist, und die Vorrichtung (1) Aufblasmittel des Fachs (3) umfasst, wobei die Aufblasmittel eine Druckgasquelle (9), eine Anschlussverbindung (10) der Druckgasquelle (9) an das Fach (3), eine Öffnungs-/Schließeinrichtung (11) der Anschlussverbindung (10) der Druckgasquelle (9) an das Fach (3) und eine Steuereinheit (12) der Öffnungs-/Schließeinrichtung (11) in Abhängigkeit vom Steuersignal der Detektions- (131) und/oder Signalisationsmittel (132) umfassen, wobei die Steuereinheit (12) ausgelegt ist, um, wenn ein rollendes Fahrzeug oder eine Person ermittelt und/oder angezeigt wird, das Schließen der Anschlussverbindung (10) der Druckgasquelle (9) am Fach (3) und danach das Entlüften des Fachs (3) für den Übergang der Vorrichtung (1) aus einer aktiven Konfiguration, in welcher das Fachs (3) aufgeblasen, ausgerollt und mindestens zum Teil aus dem Aufbewahrungsbehälter (4) herausragend angeordnet ist, in eine inaktive Konfiguration, in welcher das Fachs (3) von Luft entleert, spiralig eingerollt und mindestens zum Teil, vorzugsweise vollkommen, im Inneren des Aufbewahrungsbehälters (4) ist, zu gestatten,
**dadurch gekennzeichnet, dass** der Aufbewahrungsbehälter (4) mit einer Öffnung (5) versehen ist, durch die das Fach (3) in aktiver Konfiguration herausragt, wobei diese Öffnung (5) mit mindestens einem Verschlusselement (6) versehen ist, und dass das oder mindestens eins von den Verschlusselementen (6) des Aufbewahrungsbehälters (4) in offener Position des Aufbewahrungsbehälters (4) und in ausgerolltem Zustand aus dem Fach (3) in Stützkontakt mit der äußeren Oberfläche des Fachs (3) ist, um ein Versteifungs- oder Verstärkungselement des Fachs (3) zu bilden.

2. Zugangskontrollvorrichtung (1) nach Anspruch 1, **dadurch gekennzeichnet, dass** das oder mindestens eins von den Verschlusselementen (6) der Öffnung (5) mit Rückstellmitteln (7) in geschlossene Position des Aufbewahrungsbehälters (4) ausgestattet ist, wobei das oder jedes Verschlusselement (6) imstande ist, unter der Wirkung eines Schubs, der von dem Fach (3) auf das Verschlusselement (6) beim Aufblasen des Fachs (3) ausgeübt wird, aus der geschlossenen Position in die offene Position zu wechseln.

3. Zugangskontrollvorrichtung (1) nach einem der Ansprüche 1 oder 2, **dadurch gekennzeichnet, dass** die Öffnung (5) des Aufbewahrungsbehälters (4), die in Form eines Hohlkörpers vorliegt, dessen Oberseite mit der Öffnung (5) versehen ist, durch die das Fach (3) in aktiver Konfiguration herausragt, mit zwei Verschlusselementen (6) versehen ist, die jeweils von einer schwenkenden Klappe gebildet sind, die imstande ist, mit Hilfe eines Zylinders, der in Abhängigkeit von dem Steuersignal gesteuert wird, das von den Signalisationsmitteln (132) gesendet wird, aus einer geschlossenen Position in eine offene Position zu wechseln.

4. Zugangskontrollvorrichtung (1) nach einem der vorangehenden Ansprüche, **dadurch gekennzeichnet, dass** die Rückstellmittel (8) des Fachs (3) in den eingerollten Zustand mindestens ein längliches, elastisch verformbares Element (81) umfassen, wobei sich dieses längliche Element (81) mindestens zwischen dem freien Rand (31) und dem Verbindungsrand (32) des Fachs (3) mit dem Aufbewahrungsbehälter (4) erstreckt.

5. Zugangskontrollvorrichtung (1) nach vorangehendem Anspruch, **dadurch gekennzeichnet, dass** das oder eins von den länglichen, elastisch verformbaren Elementen (81) eine Federzunge ist, die mindestens zum Teil im Inneren einer länglichen Hülle (33) des Fachs (3) untergebracht ist.

6. Zugangskontrollvorrichtung (1) nach einem der vorangehenden Ansprüche, **dadurch gekennzeichnet, dass** die Öffnungs-/Schließeinrichtung (11) der Anschlussverbindung (10) der Druckgasquelle (9) an das Fach (3) ein Schieberventil ist, das zwischen mindestens zwei Positionen bewegbar angebracht ist, wobei eine der Positionen der offenen Position der Anschlussverbindung (10) der Druckgasquelle (9) an das Fach (3) entspricht, in welcher das Fach (3) imstande ist, mit Druckfluid aus der Druckgasquelle (9) versorgt zu werden, wobei die andere oder eine andere Position der geschlossenen Position der Anschlussverbindung (10) der Druckgasquelle (9) an das Fach (3) entspricht, in welcher das Fach (3) entlüftet wird.

7. Zugangskontrollvorrichtung (1) nach einem der vorangehenden Ansprüche, **dadurch gekennzeichnet, dass** die Druckgasquelle (9) mindestens einen Kompressor umfasst, der direkt oder über einen Vorratsbehälter (92) am Fach (3) angeschlossen ist.

8. Zugangskontrollvorrichtung (1) nach vorangehendem Anspruch des Typs, bei dem der Kompressor (91) über einen Vorratsbehälter (92) am Fach (3) angeschlossen ist, **dadurch gekennzeichnet, dass** die Druckgasquelle (9) ferner eine Kammer (93) mit variablem Volumen, die an den Vorratsbehälter (92) durch eine Fluidverbindung (15) anschließbar ist, die mit einem Rückschlagventil (16) ausgestattet ist, Rückstellmittel (934) der Kammer (93) in Konfiguration größeren Volumens umfasst, wobei die Kammer (93) für ihre Volumenänderung mindestens eine Begrenzungswand (935) der beweglichen oder verformbaren Kammer (93) aufweist, wobei die Wand (935) der Kammer (93) ausgelegt ist, um in Richtung einer Reduzierung des Volumens der Kammer (93) unter der Wirkung eines Drucks beweglich oder verformbar zu sein, der direkt oder indirekt auf die Wand (935) von einem rollenden Fahrzeug oder einer Person ausgeübt wird, das/die sich entlang einer vorher festgelegten Route verlagert, die dem Zugangs- oder Ausgangsweg in den oder aus dem vorbestimmten Bereich mit kontrolliertem Zugang entspricht.

9. Zugangskontrollvorrichtung (1) nach vorangehendem Anspruch, **dadurch gekennzeichnet, dass** die Kammer (93) mit variablem Volumen durch eine der Kammern von einem pneumatischen Zylinder oder einer Luftpumpe gebildet ist, dessen/deren Körper in zwei Kammern von einem Kolben (931) unterteilt ist, der mit einer Stange (932) ausgestattet ist, wobei die andere Kammer (14) des pneumatischen Zylinders oder der Luftpumpe von der Betätigungsstange (932) des Kolbens (931) des pneumatischen Zylinders oder der Luftpumpe durchquert wird, wobei diese Stange (932) an ein Pedal (933) koppelbar ist, das von einem rollenden Fahrzeug oder einer Person betätigbar ist, das/die sich entlang einer vorher festgelegten Route verlagert, die dem Zugangs- oder Ausgangsweg in den oder aus dem vorbestimmten Bereich mit kontrolliertem Zugang entspricht.

10. Zugangskontrollvorrichtung (1) nach einem der vorangehenden Ansprüche, **dadurch gekennzeichnet, dass** die Detektionsmittel (131), wenn sie anwesend sind, mindestens einen Anwesenheitssensor des rollenden Fahrzeugs oder einer Person umfassen, der auf oder entlang einer vorher festgelegten Route positionierbar ist, die dem Zugangs- oder Ausgangsweg in den oder aus dem vorbestimmten Bereich mit kontrolliertem Zugang entspricht, und dass die Signalisationsmittel (132), wenn sie anwesend sind, mindestens einen Signalisationsknopf umfassen, der auf oder entlang einer vorher festgelegten Route positionierbar ist, die dem Zugangs- oder Ausgangsweg in den oder aus dem vorbestimmten Bereich mit kontrolliertem Zugang entspricht und von der Person oder dem Fahrer des rollenden Fahrzeugs bedienbar ist, der in den vorbestimmten Bereich mit kontrolliertem Zugang gelangen oder diesen verlassen möchte.

11. Zugangskontrollvorrichtung (1) nach einem der vorangehenden Ansprüche, **dadurch gekennzeichnet, dass** der zu kontrollierende Zugang eine Laderampe ist, ausgestattet mit einer Tür, wobei die Signalisationsmittel (132) der Anwesenheit eines rollenden Fahrzeugs an der Rampe mindestens einen Detektionssensor der Öffnung der Tür der Rampe umfassen.

## Claims

1. A device (1) for controlling access by a wheeled vehicle and/or a person to a predetermined zone, said device (1) comprising a barrier element (2) able to be positioned near the predetermined zone with controlled access, a box (4) for at least partial storage of said barrier element (2) and means for detection (131) and/or signaling (132) of the presence of a wheeled vehicle or a person configured to emit a control signal when the presence of said wheeled vehicle or the person in a predetermined location is detected and/or signaled, the barrier element (2) assuming the form of a case (3) able to be wound around one (31) of its edges, called free edge, in order to form a spiral winding in the wound state, said free edge (31) of the case (3) being formed by the edge of the case (3) opposite the edge (32) called connecting edge of the case (3) to the storage box (4), this connecting edge (32) of the case (3) to the storage box (4) being housed at least partially inside said storage box (4), said case (3) being equipped with return means (8) to the wound state, and the device (1) comprising means for inflating the case (3), said inflating means comprising a source (9) of pressurized gas, a link (10) for connecting the source (9) of pressurized gas to the case (3), a member (11) for opening/closing the link (10) for connecting the pressurized gas source (9) to the case (3), and a control unit (12) of said opening/closing member (11) based on the control signal of the detection (131) and/or signaling (132) means, said control unit (12) being configured to allow, when a wheeled vehicle or a person is detected and/or signaled, the closing of the link (10) connecting the pressurized gas source (9) to the case (3), and subsequently the venting of the case (3) for the passage of the device (1) from an active configuration, in which the case (3) is inflated, unwound, and arranged at least partially protruding from the storage box (4) to an inactive configuration in which the case (3) is deflated, wound in a spiral and housed at least partially, preferably completely, inside the storage box (4),
**characterized in that** the storage box (4) is provided with an opening (5) through which the case (3) protrudes in the active configuration, this opening (5) being provided with at least one closing element (6) and **in that** the or at least one of the closing elements (6) of the storage box (4) is, in the open position of the storage box (4) and in the unwound state of the case (3), in bearing contact with the outer surface of said case (3) in order to form a stiffening or reinforcing element of said case (3).

2. The access control device (1) according to claim 1, **characterized in that** the or one of the closing elements (6) of the opening (5) is equipped with means (7) for returning the storage box (4) to the closed position, the or each closing element (6) being able to go from the closed position, to the open position under the action of thrust exerted by the case (3) on the closing element (6) during the inflation of the case (3).

3. The access control device (1) according to one of claims 1 or 2, **characterized in that** the opening (5) of the storage box (4), which assumes the form of a hollow body, the top face of which is provided with said opening (5) through which the case (3) protrudes in the active configuration, is provided with two closing elements (6) each formed by a pivoting flap able to go from a closed position to an open position using a jack controlled based on a control signal emitted by the signaling means (132).

4. The access control device (1) according to one of the preceding claims, **characterized in that** the return means (8) of the case (3) to the wound state comprise at least one resiliently deformable elongate element (81), this elongate element (81) extending at least between the free edge (31) and the connecting edge (32) of the case (3) to the storage box (4).

5. The access control device (1) according to the preceding claim, **characterized in that** the or one of the resiliently deformable elongate elements (81) is a spring leaf housed at least partially inside a longitudinal sheath (33) of the case (3).

6. The access control device (1) according to one of the preceding claims, **characterized in that** the opening and closing member (11) of the connecting link (10) of the pressurized gas source (9) to the case (3) is a slide valve distributor mounted movably between at least two positions, one of the positions corresponding to the open position of the connecting link (10) of the pressurized gas source (9) to the case (3) in which the case (3) is able to be supplied with pressurized fluid coming from the pressurized gas source (9), the other or another position corresponding to the so-called closed position of the connecting link (10) of the pressurized gas source (9) to the case (3) in which the case (3) is vented.

7. The access control device (1) according to one of the preceding claims, **characterized in that** the pressurized gas source (9) comprises at least one compressor connected directly or via a reservoir (92) to the case (3).

8. The access control device (1) according to the preceding claim, of the type in which the compressor (91) is connected via a reservoir (92) to the case (3), **characterized in that** the pressurized gas source (9) further comprises a variable volume chamber (93) able to be connected to said reservoir (92) by a fluid connection (15) equipped with a nonreturn valve (16), means (934) for returning the chamber (93) to a larger volume configuration, said chamber (93) having, for its volume variation, at least one movable or deformable wall (935) delimiting the chamber (93), said wall (935) of the chamber (93) being configured to be movable or deformable in the direction of a reduction of the volume of the chamber (93) under the action of a pressure exerted directly or indirectly on said wall (935) by a wheeled vehicle or a person moving along a predetermined trajectory corresponding to the access or exit path of the predetermined zone with controlled access.

9. The access control device (1) according to the preceding claim, **characterized in that** said variable volume chamber (93) is formed by one of the chambers of a pneumatic jack or an air pump whose body is compartmentalized into two chambers by a piston (931) equipped with a rod (932), the other chamber (14) of the pneumatic jack or of the air pump being passed through by the rod (932) for actuating the piston (931) of the pneumatic jack or of the air pump, this rod (932) being able to be coupled to a pedal (933) able to be actuated by a wheeled vehicle or by a person moving along a predetermined trajectory corresponding to the access path or the outlet of the predetermined zone with controlled access.

10. The access control device (1) according to one of the preceding claims, **characterized in that** the detection means (131), when they are present, comprise at least one presence sensor of the wheeled vehicle or of a person able to be positioned on or along a predetermined trajectory corresponding to the access or exit path of the predetermined zone with controlled access and **in that** the signaling means (132), when they are present, comprise at least one signaling button able to be positioned on or along a predetermined path corresponding to the access or exit path of the predetermined zone with controlled access and able to be actuated by the person or the driver of the wheeled vehicle wishing to access or exit the predetermined zone with controlled access.

11. The access control device (1) according to one of the preceding claims, **characterized in that** the access to be controlled being a loading dock equipped with a door, the signaling means (132) for the presence of a wheeled vehicle at the dock comprise at least one sensor for detecting the opening of the door of the dock.
